# EUROPÄISCHE PATENTSCHRIFT

(11) **EP 3 085 276 B1**
(45) Veröffentlichungstag und Bekanntmachung des Hinweises auf die Patenterteilung: **02.08.2017**
(21) Anmeldenummer: 15001156.7
(22) Anmeldetag: 20.04.2015
(51) Int. Cl.: A47C 27/08, A47C 3/12

(54) **STUHL**
CHAIR
CHAISE

(43) Veröffentlichungstag der Anmeldung: 26.10.2016
(73) Patentinhaber: Festo AG & Co. KG, 73734 Esslingen (DE)
(72) Erfinder: Thallemer, Axel, 80796 München (DE); Pichler, Stefan, 7212 Forchtenstein (AT); Boysen, Benjamin, 73732 Esslingen (DE)
(74) Vertreter: Patentanwälte Magenbauer & Kollegen Partnerschaft mbB

(56) Entgegenhaltungen:
- DE-A1- 3 118 175
- DE-U1-202013 001 177

## Beschreibung

Die Erfindung betrifft einen Stuhl, insbesondere Bürostuhl, mit einem Stuhlgestell, einem darauf befestigten Sitz und einer am Sitz befestigten Rückenlehne, wobei der Sitz und die Rückenlehne jeweils ein Sitzpolster und ein Rückenpolster aufweisen, die mit einer sowohl den Sitz als auch die Rückenlehne bildenden Schale verbunden sind, wobei die Schale aus einer ebenen Tafel im Wesentlichen H-förmig ausgeschnitten und dann in die endgültige Form umgeformt oder abgekantet worden ist, wobei aus der Tafel Armabschnitte und Beinabschnitte H-förmig ausgeschnitten sind und zur Bildung der Schale in Richtung des Sitzpolsters und des Rückenpolsters abgekantet sind und als Polsterträger dienen

Aus der DE 36 13 381 A1 ist ein Stuhl mit einem federnd verschwenkbaren Sitz bekannt, wobei am Sitz eine Rückenlehne angeformt ist. Der Sitz ist in einem vorderen Bereich mit dem Stuhlgestell starr verbunden und der hintere Bereich aufgrund seiner elastisch federnden Eigenschaften nach unten neigbar. Der Sitz weist an seinem hinteren Bereich einen verschmälerten Ausschnitt auf, in welchem er in die Rückenlehne übergeht. Aufgrund seines verschmälerten Ausschnitts kann sich die Rückenlehne gegenüber dem Sitz elastisch nach hinten neigen. Bei einer anderen Variante weist der Sitz in seinem hinteren Bereich eine über die gesamte Breite verlaufende Verjüngung in der Breite oder Tiefe auf, welche als elastisches Gelenk für die Rückenlehne dient. Ein derartiger Stuhl ist auf die Dauer unbequem, da er weder ein fest montiertes Sitzpolster noch ein fest montiertes Rückenpolster aufweist. Als strapazierfähiger Bürostuhl ist er nicht geeignet.

Aus der DE 100 09 264 A1 ist ein Stuhl bekannt, bei welchem der Sitz und die Rückenlehne einteilig ausgebildet sind. Der vordere, knienahe Bereich des Sitzes ist mittels eines Sitzträgers mit einem Gestell verbunden, so dass die Sitz-Rückenlehnen-Einheit im hinteren Bereich nach unten gekippt werden kann. Der Neigungswinkel zwischen Sitz und Rückenlehne lässt sich außerdem federnd verändern. Auch dieser Stuhl weist weder ein Sitzpolster noch ein Rückenpolster auf. Als Bürostuhl ist er ebenfalls nicht geeignet.

Die DE 20 2013 001 177 U1 offenbart einen Stuhl, mit einem Gestell, einer Sitzfläche und einer Rückenlehne, wobei die Sitzfläche und/oder Rückenlehne eine flächige, steife Stützkonstruktion aufweist zur Abstützung der Polsterung. Die Stützeinrichtung erhält während des Herstellungsverfahrens eine Gestalt mit einem Längsschnitt entsprechend eines "L", wobei der vertikale, vorzugsweise längere Arm die Rückenlehne bildet und der horizontale, vorzugsweise kürzere Arm die Sitzfläche.

Die DE 31 18 175 offenbart eine Sitzplatte für einen Stuhl, die als Holzschalen-Formstück ausgebildet ist, wobei die Sitzplatte und die Rückenlehne einstückig ausgebildet sind.

Der Erfindung liegt die Aufgabe zugrunde einen Stuhl vorzuschlagen, der nicht nur bequem sondern auch als Bürostuhl geeignet ist. Dabei sollen der Sitz und die Rückenlehne eine starre Einheit sein, die den optimalen, ergonomischen Winkel zwischen Sitz und Rückenlehne auch bei einer Kippneigung des Sitzes beibehält.

Diese Aufgabe wird mit einem Stuhl der eingangs genannten Art erfindungsgemäß dadurch gelöst, dass die Polsterträger als Träger für Bedienelemente dienen.

Der erfindungsgemäße Stuhl bietet also für einen Benutzer den wesentlichen Vorteil, dass dieser nicht, wie beim zuvor angegebenen Stand der Technik, direkt auf der Schale sitzen muss sondern zwischen der Schale und dem Benutzer sich das Sitzpolster und das Rückenpolster befinden, die individuell ausgestaltet werden können. Dabei können die unterschiedlichsten Materialien, Weichheitsgrade, technischen Einbauten und Bezüge verwendet werden. Als Materialien können Kunststoffe oder Naturwerkstoffe verwendet werden. Außerdem können Versteifungsstreben eingebaut sein, die die Elastizität des Polsters beeinflussen. Ferner können die Polster mit integrierten Kissen, insbesondere aufblasbaren Kissen, versehen sein.

Beim erfindungsgemäßen Stuhl ist eine starre Schale mit einem Sitzpolster und einem Rückenpolster kombiniert, so dass er sowohl die für ein langes und ermüdungsfreies Sitzen die optimale Ergonomie besitzt, als auch die ausreichende Bequemlichkeit aufweist. Die Schale ist eigenstabil und verwindet sich nicht.

Bei einem bevorzugten Ausführungsbeispiel weist die Schale im Übergang vom Sitz zur Rückenlehne einen starren Verbindungsabschnitt auf. Dieser Verbindungsabschnitt verhindert, dass sich der Winkel zwischen der Rückenlehne und dem Sitz bzw. der Sitzfläche verändert, wenn der Benutzer den Neigungswinkel des Sitzes absenkt, wobei die Rückenlehne nach unten kippt. Die starre Schale behält die gegenseitige Lage von Sitz und Rückenlehne bei. Dadurch wird auch bei einem nach hinten gekippten Sitz die Rückenpartie des Benutzers ergonomisch optimal unterstützt. Ermüdungserscheinungen oder Verspannungen des Benutzers sind nicht zu befürchten.

Es ist vorgesehen, dass die Schale aus einer ebenen Tafel ausgeschnitten und dann in die endgültige Form umgeformt worden ist. Hierfür kann die Schale in einem ersten Zwischenschritt mittels eines Lasers aus einer ebenen Tafel ausgeschnitten und dann in einem nachfolgenden Schritt mittels eines Abkantprozesses in die endgültige Form umgeformt werden. Dabei werden die Vorteile erzielt, dass einerseits für die Schale ebene Tafeln verwendet werden können, die platzsparend gestapelt und in Läserschneidmaschinen gehandhabt werden können, andererseits die ausgeschnittene Schale problemlos in eine Abkantvorrichtung eingelegt werden kann. Nach dem Abkantprozess nimmt das zuvor noch ebene Vorprodukt die endgültige Form ein. Zusätzlich können nach dem Abkantprozess mittels Tiefziehen auch Sicken in die Schale eingeformt werden, wodurch zwar die Dicke des Materials in diesem Bereich geringfügig geschwächt, die Steifigkeit in der Belastungsrichtung aber erhöht wird. Diese Arbeitsvorgänge können automatisch erfolgen. Abschließend kann die Schale auch einer Wärmebehandlung unterzogen werden, wodurch sie z.B. gehärtet wird.

Zur Bildung eines Vorproduktes wird die Schale im Wesentlichen H-förmig aus der Tafel ausgeschnitten. Danach werden die Arme und Füße des H-förmig aus der Tafel ausgeschnittenen Vorproduktes in Richtung des Sitzpolsters und des Rückenpolsters abgekantet und dienen als Polsterträger. Außerdem kann die anatomische Form in den Sitz und die Rückenlehne eingeprägt sein. Der Sitz und die Rückenlehne können die gleiche Form aufweisen.

Die Polsterträger sind erfindungsgemäß so ausgebildet, dass sie zusätzlich als Träger für Bedienelemente dienen. Mittels diesen Bedienelementen kann z.B. die Höhe und Neigung des Sitzes mit Rückenlehne verstellt werden. Ferner können die Steifigkeit der Polster und/oder die Neigung der Polster in der jeweiligen Schale verändert und eingestellt werden.

Gemäß einem bevorzugten Ausführungsbeispiel dient die Schale als Basis oder Träger für das Sitzpolster und das Rückenpolster. Dabei sitzen das Sitzpolster und/oder das Rückenpolster auf den Träger auf. Das Polster wird dabei teilweise vom Träger unterstützt und seitlich gefasst, wobei das Polster den Träger an dessen Rändern überlappt. Ferner weist das Polster dort, wo der Träger anliegt Einsenkungen auf, so dass der Träger aufgenommen werden kann.

Bei einem anderen Ausführungsbeispiel ist der Träger in das Sitzpolster und/oder das Rückenpolster integriert oder bildet einen das Polster umgebenden tragfähigen Rahmen. Der Träger ist dabei derart integriert, dass er von außen nicht sichtbar ist oder dass er mit der Außenseite des Polsters fluchtet.

Eine besonders bevorzugte Variante der Erfindung sieht vor, dass die Schale aus Metall, insbesondere aus einer Aluminium- oder Stahllegierung, besteht. Diese Schale weist dabei eine Dicke von 2 mm bis 5 mm, und insbesondere von 3 mm auf. Die Schale weist außerdem ein Gewicht von weniger als 5 kg, insbesondere von 4 kg auf.

Zur weiteren Reduzierung des Gewichts der Schale ist diese mit einem oder mit mehreren Durchbrüchen versehen. Diese Durchbrüche sind derart angeordnet, dass die Steifigkeit der Schale weitestgehend erhalten bleibt. Gegebenenfalls ist das Polster über die Durchbrüche durchlüftbar, wodurch der Sitzkomfort erhöht wird.

Bei einer erfindungsgemäßen Weiterbildung der Erfindung ist die Schale als Ganzes dreh- und/oder kippbar am Stuhlgestell arretierbar befestigt. Die hierfür üblichen Lager und Gelenke sind hinlänglich bekannt und können auch Dämpfer und/oder Bremsen aufweisen. Auf jeden Fall wird die Schale also Ganzes bewegt, so dass deren ergonomische Form erhalten bleibt.

Der erfindungsgemäße Stuhl wird üblicherweise im gewerblichen Bereich verwendet, ist in bevorzugter Weise ein Bürostuhl und besitzt insbesondere ein Drehgestell. Dabei kann die Farbe des Gestells, der Schale und des Polsters sowie gegebenenfalls der Armlehnen an Kundenwünsche angepasst sein. Auch die Integration von Kundenlogos in die Polsterung ist möglich.

Weitere Vorteile, Merkmale und Einzelheiten der Erfindung ergeben sich aus der Zeichnung sowie der nachfolgenden Beschreibung, in der ein Ausführungsbeispiel im Einzelnen beschrieben ist.

In der Zeichnung zeigen:
Figur 1 eine perspektivische Ansicht eines aus einer Tafel ausgeschnittenen Vorproduktes für eine Schale;
Figur 2 eine perspektivische Ansicht der fertigen Schale;
Figur 3 eine perspektivische Ansicht des fertigen Stuhls;
Figur 4 eine perspektivische Ansicht des fertigen Stuhls gemäß Figur 3, teilweise aufgeschnitten;
Figur 4a einen Querschnitt IVa - IVa durch das Sitzpolster gemäß Figur 4;
Figur 5 eine perspektivische Ansicht des Sitzes des Stuhls mit Betätigungselementen; und
Figur 6 den Sitz gemäß Figur 5 in einer von einem Benutzer bevorzugten Position.

In der Figur 1 ist aus einer nicht dargestellten Tafel, z.B. aus einer Aluminium- oder Stahllegierung, ein Vorprodukt 10 mittels eines Lasers ausgeschnitten worden. Dieses Vorprodukt 10 weist eine im Wesentlichen H-förmige Kontur auf und besitzt einen Sitzabschnitt 12 sowie einen Rückenabschnitt 14, die über einen Übergangsabschnitt 16 miteinander verbunden sind. Der Sitzabschnitt 12 und der Rückenabschnitt 14 sind im Wesentlichen quadratisch. Der Sitzabschnitt 12 besitzt an seinen nach außen gerichteten Ecken und der Rückenabschnitt 14 besitzt an seinen nach innen gerichteten Ecken 14 kreisrunde Durchbrücke 18 zwischen 10 mm und 40 mm Durchmesser. Außerdem sind die Ecken des Sitzabschnitts 12 und des Rückenabschnitts 14 abgerundet.

Der Übergangsabschnitt 16 ist in etwa doppelt so breit als lang und weist seitliche Einschnitte 20 auf, die doppelt so lang sind als breit. Die Dicke des Vorproduktes 10 beträgt 3 mm. Das Vorprodukt 10 weist außerhalb der Flucht des Übergangsabschnitts 16 Armabschnitte 22 und Beinabschnitte 24 auf, die in der Flucht der Einschnitte 20 liegen und den Sitzabschnitt 12 und den Rückenabschnitt 14 seitlich begrenzen, jedoch nicht so breit sind, wie die Einschnitte 20. Schließlich ist nur beispielhaft ein Durchbruch 21 dargestellt, der die Steifigkeit des Vorproduktes 10 nicht beeinträchtigt, dessen Gewicht aber vermindert.

Nach dem Ausschneiden des Vorproduktes 10, wie in Figur 1 dargestellt, wird dieses einem Abkantprozess unterworfen. Dabei werden die Armabschnitte 22 und Beinabschnitte 24 um 90° (Biegelinie 30, siehe Figur 1) abgebogen und bilden Seitenwangen 46 und 48, was die Figur 2 zeigt. Der Übergangsabschnitt 16 erfährt eine Kröpfung bzw. doppelte Krümmung, wobei die erste Krümmung 26 einen Winkel von 90° zum Sitzabschnitt 12 aufweist. Die zweite Krümmung 28 einen Winkel von 10° aufweist, wobei die zweite Krümmung 28 in der Ebene des Rückenabschnitts 14 verläuft. Der Sitzabschnitt 12 und der Rückenabschnitt 14 bilden mit den abgebogenen Beinabschnitten 24 und Armabschnitten 22 Auflagen für Polster 32 und 34, die aus der Figur 3 ersichtlich sind. Die Polster 32 und 34 werden also in eine Schale 36 eingelegt, die durch den Abkantprozess des Vorproduktes 10 entstanden ist.

Aus der Figur 3 ist der fertige Stuhl 38 mit Sitz 40 und Rückenlehne 42 ersichtlich, wobei die Polster 32 und 34 in die Schale 36 eingelegt und in dieser befestigt sind und sich unterhalb des Sitzes 40 noch ein Stuhlgestellt 44 befindet. Dieses Stuhlgestellt 44 ist nur beispielhaft dargestellt und betrifft nicht die Erfindung. Wichtig ist jedoch, dass die Polster 32 und 34 von den Seitenwangen 46 und 48 gehalten und auf dem Sitz 40 und der Rückenlehne 42 fixiert werden. Schließlich ist noch erkennbar, dass in den Durchbrücken 18 Druckschalter 50 positioniert sind, die mechanische, elektrische und/oder pneumatische Bauteile betätigen, welche in den Polstern 32 und 34 und/oder unter dem Sitz 40 untergebracht sind.

Beim in der Figur 4 aufgeschnittenen Sitzpolster 32, und insbesondere im in der Figur 4a gezeigten Querschnitt IVa - IVa, ist der interne Aufbau erkennbar. Die untere Schicht wird von einer Schaumstofflage 52 gebildet, die eine Dicke vom 10 mm aufweist, wobei die Seitenwände von Schaumstoffblöcken 54 gebildet werden, die eine Breite von 20 mm aufweisen. Um das Sitzpolster 32 erstreckt sich ein atmungsaktiver Bezug 56 mit einer Dicke von 5 mm und befindet sich in der Schale 36. Schließlich sind noch Luftkammern 58 dargestellt, die oberhalb der Schaumstofflage 52 und zwischen den Schaumstoffblöcken 54 angeordnet sind.

Die Figur 5 zeigt eine Variante des Sitzpolsters 32, wobei die Betätigung mittels Kippschaltern 60 erfolgt, über welche die Höhe, der Neigungswinkel, die Steifigkeit, eine interne Steuerung, eine Verriegelung und/oder eine Speicherung der Einstellung erfolgen. Am hinteren Ende des Sitzpolsters 32 befindet sich ein Druckluftanschluss 62, in welchen eine Druckluftversorgung 64 (nur schematisch dargestellt) eingesteckt werden kann. Auf diese Weise können die in das Sitzpolster 32 integrierten Luftkammern 58 mehr oder weniger weit aufgeblasen werden. Im Sitzpolster 32 befinden sich ein Druckluftspeicher 66 und eine Steuerung. Auf diese Weise können Bereiche des Sitzpolsters 32, wie in Figur 6 schematisch dargestellt, z.B. in einem hinteren Bereich 70, abgesenkt oder es kann der Härtegrat verändert werden. Derartige Einstellungen können mit einem oder mehreren Kippschaltern 60 ebenfalls fixiert werden.

## Patentansprüche

1. Stuhl (38), insbesondere Bürostuhl, mit einem Stuhlgestell (44), einem darauf befestigten Sitz (40) und einer am Sitz (40) befestigten Rückenlehne (42), wobei der Sitz (40) und die Rückenlehne (42) jeweils ein Sitzpolster (32) und ein Rückenpolster (34) aufweisen, die mit einer sowohl den Sitz (40) als auch die Rückenlehne (42) bildenden Schale (36) verbunden sind, wobei die Schale (16) aus einer ebenen Tafel im Wesentlichen H-förmig ausgeschnitten und dann in die endgültige Form umgeformt oder abgekantet worden ist, wobei aus der Tafel Armabschnitte (22) und Beinabschnitte (24) H-förmig ausgeschnitten sind und zur Bildung der Schale (36) in Richtung des Sitzpolsters (32) und des Rückenpolsters (34) abgekantet sind und als Polsterträger dienen, **dadurch gekennzeichnet, dass** die Polsterträger als Träger für Bedienelemente (50) dienen.

2. Stuhl nach Anspruch 1, **dadurch gekennzeichnet, dass** die Schale (36) eigenstabil ist.

3. Stuhl nach Anspruch 1 oder 2, **dadurch gekennzeichnet, dass** die Schale (36) im Übergang vom Sitz (40) zur Rückenlehne (42) einen starren Verbindungsabschnitt (16) aufweist.

4. Stuhl nach einem der vorhergehenden Ansprüche, **dadurch gekennzeichnet, dass** das Sitzpolster (32) und/oder das Rückenpolster (34) auf den Träger aufgesetzt ist.

5. Stuhl nach Anspruch 4, **dadurch gekennzeichnet, dass** der Träger in das Sitzpolster (32) und/oder das Rückenpolster (34) integriert ist.

6. Stuhl nach einem der vorhergehenden Ansprüche, **dadurch gekennzeichnet, dass** die Schale (36) aus Metall, insbesondere aus einer Aluminium- oder Stahllegierung, besteht.

7. Stuhl nach einem der vorhergehenden Ansprüche, **dadurch gekennzeichnet, dass** die Schale (36) in einem ersten Zwischenschritt zunächst mittels eines Lasers aus einer ebenen Tafel ausgeschnitten ist.

8. Stuhl nach Anspruch 7, **dadurch gekennzeichnet, dass** die ausgeschnittene Schale (36) mittels eines Abkantprozesses dann in die endgültige Form umgeformt ist.

9. Stuhl nach einem der vorhergehenden Ansprüche, **dadurch gekennzeichnet, dass** die Schale (36) als Ganzes dreh- und/oder kippbar und arretierbar am Stuhlgestell (44) befestigt ist.

10. Stuhl nach einem der vorhergehenden Ansprüche, **dadurch gekennzeichnet, dass** die Schale (36) mit einem oder mehreren Durchbrüchen (21) versehen ist.

11. Stuhl nach einem der vorhergehenden Ansprüche, **dadurch gekennzeichnet, dass** er ein Bürostuhl ist und insbesondere ein Stuhlgestell (44) besitzt.

## Claims

1. Chair (38), in particular office chair, with a chair stand (44), a seat (40) fixed to the latter, and a backrest (42) fastened to the seat (40), wherein the seat (40) and the backrest (42) have respectively a seat cushion (32) and a back cushion (34), which are joined to a shell (36) forming both the seat (40) and the backrest (42), wherein the shell (16) is cut out from a flat panel in substantially an H-shape and then remodelled or folded into the final shape, wherein arm sections (22) and leg sections (24) are cut out from the panel in an H-shape and folded towards the seat cushion (32) and the back cushion (34) to form the shell (36), and serve as cushion supports, **characterised in that** the cushion supports serve as supports for control elements (50).

2. Chair according to claim 1, **characterised in that** the shell (36) is inherently stable.

3. Chair according to claim 1 or 2, **characterised in that** the shell (36) has a rigid connecting section (16) in the transition from the seat (40) to the backrest (42).

4. Chair according to any of the preceding claims, **characterised in that** the seat cushion (32) and/or the back cushion (34) are or is placed on the support.

5. Chair according to claim 4, **characterised in that** the support is integrated into the seat cushion (32) and/or the back cushion (34).

6. Chair according to any of the preceding claims, **characterised in that** the shell (36) is made of metal, in particular of an aluminium or steel alloy.

7. Chair according to any of the preceding claims, **characterised in that** the shell (36), in a first intermediate step, is initially cut out by laser from a flat panel.

8. Chair according to claim 7, **characterised in that** the cut-out shell (36) is remodelled into the final shape by means of a folding process.

9. Chair according to any of the preceding claims, **characterised in that** the shell (36) as a whole is fixed to the chair stand (44) so as to be rotatable and/or tiltable and lockable.

10. Chair according to any of the preceding claims, **characterised in that** the shell (36) is provided with one or more openings (21).

11. Chair according to any of the preceding claims, **characterised in that** it is an office chair and in particular has a chair stand (44).

## Revendications

1. Chaise (38), en particulier chaise de bureau, avec un bâti de chaise (44), un siège fixé dessus (40) et un dossier (42) fixé sur le siège (40), dans laquelle le siège (40) et le dossier (42) présentent respectivement un rembourrage de siège (32) et un rembourrage de dossier (34) qui sont reliés à une coque (36) formant non seulement le siège (40) mais aussi le dossier (42), dans laquelle la coque (16) a été découpée sensiblement en forme de H à partir d'un panneau plan et formée ou chanfreinée ensuite dans la forme définitive, dans laquelle des sections de bras (22) et des sections de jambe (24) sont découpées en forme de H à partir du panneau et sont chanfreinées pour la formation de la coque (36) en direction du rembourrage de siège (32) et du rembourrage de dossier (34) et servent de supports de rembourrage, **caractérisée en ce que** les supports de rembourrage servent de supports pour des éléments de commande (50).

2. Chaise selon la revendication 1, **caractérisée en ce que** la coque (36) est autostable.

3. Chaise selon la revendication 1 ou 2, **caractérisée en ce que** la coque (36) présente une section de liaison rigide (16) dans le passage du siège (40) au dossier (42).

4. Chaise selon l'une des revendications précédentes, **caractérisée en ce que** le rembourrage de siège (32) et/ou le rembourrage de dossier (34) est placé sur le support.

5. Chaise selon la revendication 4, **caractérisée en ce que** le support est intégré dans le rembourrage de siège (32) et/ou le rembourrage de dossier (34).

6. Chaise selon l'une des revendications précédentes, **caractérisée en ce que** la coque (36) se compose de métal, en particulier d'un alliage d'aluminium ou d'acier.

7. Chaise selon l'une des revendications précédentes, **caractérisée en ce que** la coque (36) dans une première étape intermédiaire est découpée tout d'abord à l'aide d'un laser à partir d'un panneau plan.

8. Chaise selon la revendication 7, **caractérisée en ce que** la coque (36) découpée est ensuite formée à l'aide d'un processus de chanfreinage dans la forme définitive.

9. Chaise selon l'une des revendications précédentes, **caractérisée en ce que** la coque (36) est fixée de manière rotative et/ou basculable et arrêtable dans l'ensemble sur le bâti de chaise (44).

10. Chaise selon l'une des revendications précédentes, **caractérisée en ce que** la coque (36) est pourvue d'un ou plusieurs perçages (21).

11. Chaise selon l'une des revendications précédentes, **caractérisée en ce qu'**elle est une chaise de bureau et possède en particulier un bâti de chaise (44).
